# EUROPÄISCHE PATENTSCHRIFT

(11) **EP 4 010 150 B1**
(45) Veröffentlichungstag und Bekanntmachung des Hinweises auf die Patenterteilung: **03.05.2023**
(21) Anmeldenummer: 20771242.3
(22) Anmeldetag: 07.09.2020
(51) Int. Cl.: B25C 5/02

(54) **HEFTKLAMMERGERÄT**
STAPLING DEVICE
DISPOSITIF D'AGRAFAGE

(30) Priorität: 24.10.2019 DE 102019128704
(43) Veröffentlichungstag der Anmeldung: 15.06.2022
(73) Patentinhaber: Isaberg Rapid AB, 33571 Hestra (SE)
(72) Erfinder: OHLSSON, Robert, 33371 Bredaryd (SE)
(74) Vertreter: Patentanwälte Bregenzer und Reule Partnerschaftsgesellschaft mbB
(86) Internationale Anmeldenummer: PCT/EP2020/074902
(87) Internationale Veröffentlichungsnummer: WO 2021/078435

(56) Entgegenhaltungen:
- EP-A1- 1 704 968
- EP-A1- 1 731 268
- EP-B1- 1 480 788
- US-A1- 2006 118 593
- US-A1- 2006 266 789

## Beschreibung

Die Erfindung betrifft ein Heftklammergerät gemäß Oberbegriff des Anspruchs 1.

Ein solches Heftklammergerät ist aus der EP 1 480 788 B1 bekannt. Seine Ausgestaltung mit einem gegen eine Rückstellkraft auf ein Geräteunterteil zu beweglichen Ambossschenkel und mit verschwenkbar am Ambossschenkel gelagerten zweiarmigen Biegehebeln, welche beim Niederdrücken des Ambossschenkels die durch das Blattgut durchgeführten Klammerschenkel umbiegen und überschüssige Endpartien der Klammerschenkel durch Andrücken an die Schneidkanten des Schneidblocks abschneiden, ermöglicht es, für Blattgut mit sehr unterschiedlicher Gesamtdicke stets dieselben Heftklammern zu verwenden. Werden nur wenige Blatt Papier zusammengeheftet, für deren Gesamtdicke die Klammerschenkel eigentlich zu lang wären, so werden deren überschüssige Endpartien einfach abgeschnitten. Um beim Biegevorgang nicht miteinander zu kollidieren, sind die Biegehebel in einer Richtung, die sich senkrecht zu den Klammerkronen der im Klammermagazin aufgenommenen Heftklammern erstreckt, gegeneinander versetzt angeordnet. Um dennoch eine Beaufschlagung beider Klammerschenkel durch jeweils einen der Biegehebel zu erzielen, sind die Schwenkachsen der Biegehebel zudem nicht in der senkrecht zu den Klammerkronen verlaufenden Richtung angeordnet, sondern aus dieser Richtung heraus verdreht. Dies führt dazu, dass die Klammerschenkel beim Umbiegen nicht exakt auf die Klammerkrone zu umgebogen werden, sondern ein Stück weit neben diese. Hieraus resultiert beim Abschneiden der überschüssigen Endpartien eine Schnittkante, die nicht senkrecht zur Längserstreckung der Klammerschenkel verläuft. Dies kann zu erhöhtem Verschleiß der Schneidkanten oder sogar zu einem Festklemmen der Klammerschenkel an den Schneidkanten führen.

Es ist daher Aufgabe der Erfindung, ein Heftklammergerät der eingangs genannten Art derart weiterzubilden, dass es weniger verschleiß- und/oder störungsanfällig ist.

Diese Aufgabe wird erfindungsgemäß durch ein Heftklammergerät mit den Merkmalen des Anspruchs 1 gelöst. Vorteilhafte Weiterbildungen der Erfindung sind Gegenstand der abhängigen Ansprüche.

Der Erfindung liegt der Gedanke zugrunde, die zweiten Hebelarme der Biegehebel so auszugestalten, dass sie beim Biegevorgang auch dann aneinander vorbei bewegt werden, wenn sie mit im Wesentlichen senkrecht zu den Klammerkronen der im Klammermagazin aufgenommenen Heftklammern verlaufenden Schwenkachsen einander gegenüberliegend angeordnet sind. Die Schwenkachsen verlaufen dabei jeweils in einem Winkel von 90° ± 2° und vorzugsweise in einem Winkel von 90° ± 1° zu den Klammerkronen. Idealerweise verläuft jede der Schwenkachsen im Rahmen der üblichen Fertigungsgenauigkeiten exakt senkrecht zu den Klammerkronen der im Klammermagazin aufgenommenen Heftklammern. Die Biegehebel können dann an gleicher Stelle einander gegenüberliegend angeordnet werden in dem Sinne, dass sie denselben Abstand zum freien Ende des Geräteunterteils aufweisen.

Vorzugsweise ist die in axialer Richtung der Schwenkachse gemessene Dicke der Endabschnitte geringer als die maximale Dicke der ersten Hebelarme. Dabei wird weiter bevorzugt, dass beide Biegeflächen in axialer Richtung der Schwenkachsen dieselbe Erstreckung aufweisen. Während die Biegeflächen möglichst groß sein sollen, um die durch das Blattgut durchgeführten Klammerschenkel zuverlässig zu erfassen, ist es von Vorteil, wenn die Endabschnitte dünner ausgeführt sind, so dass sie beim Biegevorgang gut aneinander vorbei geführt werden können.

Die ersten Hebelarme sind zweckmäßig bezüglich einer in der Mitte zwischen den Schwenkachsen senkrecht zu den Klammerstegen der im Klammermagazin aufgenommenen Heftklammern verlaufenden Symmetrieebene spiegelsymmetrisch zueinander angeordnet. Dies erleichtert ein möglichst symmetrisches Umformen der Klammerschenkel. Dabei wird weiter bevorzugt, dass die Dicke der Endabschnitte höchstens halb so groß ist wie die maximale Dicke der ersten Hebelarme, um die Endabschnitte zuverlässig aneinander vorbei bewegen zu können.

Die Schwenkachsen sind vorteilhaft in einem solchen Abstand zueinander angeordnet, dass die ersten Hebelarme an den Schneidkanten vorbei beweglich sind. Sie können dann auch nach dem Abtrennen der überschüssigen Endpartien der Klammerschenkel weiter bewegt werden, bis die Klammerschenkel gegen die Rückseite des zusammengehefteten Blattguts gedrückt werden.

Die Auflageplatte weist zweckmäßig beiderseits des Schneidblocks Öffnungen zum Durchführen der freien Enden der Klammerschenkel nach Durchstoßen des Blattguts auf. Um die Klammerschenkel gegen die Unterseite des zusammengehefteten Blattguts andrücken zu können, sind die Biegeflächen bei Annäherung des Ambossschenkels an das Unterteil vorteilhaft jeweils von einer Ruhestellung, in der sie in einem positiven spitzen Winkel zu einer Auflagefläche an der Oberseite der Auflageplatte angeordnet sind, in eine Klammerstellung verschwenkbar, in der sie parallel oder in einem negativen spitzen Winkel zur Auflagefläche angeordnet sind.

Im Folgenden wird die Erfindung anhand eines in der Zeichnung schematisch dargestellten Ausführungsbeispiels näher erläutert. Es zeigen
- Fig. 1: ein Heftklammergerät in perspektivischer Darstellung;
- Fig. 2: eine im Heftklammergerät gemäß Fig. 1 eingebaute Baugruppe mit einem Schneidblock und zwei Biegehebeln;
- Fig. 3a, 3b: die Baugruppe gemäß Fig. 2 in Seitenansicht, wobei eine der Seitenplatten entfernt wurde, mit den Biegehebeln in zwei unterschiedlichen Positionen und
- Fig. 4a, 4b: einen Biegehebel in Seitenansicht und in perspektivischer Ansicht.

Das in der Zeichnung dargestellte Heftklammergerät 10 dient dem Zusammenheften von Blattgut mittels Heftklammern 12, die, wie aus Fig. 3a, 3b ersichtlich, jeweils zwei Klammerschenkel 14 und einen die Klammerschenkel 14 miteinander verbindenden, quer zu diesen verlaufenden Klammersteg 16 aufweisen. Die Heftklammern 12 weisen somit die Form eines nach unten offenen U auf, wobei beim Heftvorgang die Klammerschenkel 14 mit ihren freien Enden das Blattgut durchstoßen und auf der Unterseite des Blattguts umgebogen werden.

Das Heftklammergerät weist ein Unterteil 18 auf, das sich in einer Längsrichtung 20 von einem hinteren Ende 22 zu einem vorderen Ende 24 erstreckt und einen Ambosssschenkel 26 trägt, der am Unterteil 18 gegen eine Rückstellkraft, beispielsweise einer Feder, auf dieses zu beweglich gelagert ist. Im vorliegenden Ausführungsbeispiel ist der Ambossschenkel 26 im Bereich eines nahe dem hinteren Ende 22 angeordneten Lagerbocks 28 verschwenkbar am Unterteil 18 gelagert. Das Heftklammergerät 10 weist zudem eine Klammereinheit 30 auf, die ein Klammermagazin 32 aufweist, in dem die Heftklammern 12 in einer Reihe aneinander liegend angeordnet sind. In dieser Reihe sind die Klammerstege parallel zueinander ausgerichtet, wobei jeder Klammersteg 16 außer dem vordersten und dem hintersten zwischen zwei benachbarten Klammerstegen 16 angeordnet ist und an diesen anliegt. Die Klammereinheit 30 weist zudem einen Handhebel 34 auf, der vom Lagerbock 28 aus schräg nach oben vorsteht und sich in Richtung zum hinteren Ende 22 erstreckt. Am Handhebel 34 ist ein Treiber 36 angeordnet, und der Handhebel 34 ist am Lagerbock 28 gegenüber dem Unterteil 18 und dem Klammermagazin 32 jeweils gegen eine Rückstellkraft nach unten verschwenkbar gelagert. Zudem ist das Klammermagazin 32 am Lagerbock 28 gegenüber dem Unterteil 18 verschwenkbar gelagert. Der Ambossschenkel 26 weist eine Auflageplatte 38 zum Auflegen des Blattguts auf, wobei beim Heftvorgang der Handhebel 34 nach unten gedrückt wird, dabei das Klammermagazin 32 nach unten auf das Blattgut drückt und wobei schließlich unter Aufwendung einer erhöhten Kraft der Treiber 36 die vorderste Heftklammer 12 mit den freien Enden ihrer Klammerschenkel 14 voran durch das Blattgut drückt.

Das Heftklammergerät 10 zeichnet sich dadurch aus, dass für Blattgut unterschiedlicher Dicke, im vorliegenden Fall für Blattgut bestehend aus 2 bis 170 Blatt Papier, nur Heftklammern 12 einer einzigen Größe benötigt werden, da überschüssige Endpartien der Klammerschenkel 14 beim Heftvorgang abgeschnitten werden. Zu diesem Zweck trägt der Ambossschenkel einen Schneidblock 40 mit zwei an einander abgewandten Seiten des Schneidblocks 40 angeordneten Schneidkanten 42, wobei eine Projektion der Schneidkanten 42 auf die unterseitige Aufstellfläche 44 des Unterteils 18, mit der das Heftklammergerät 10 flächig auf einer Unterlage, wie beispielsweise einem Schreibtisch, aufstellbar ist, in Längsrichtung 20 verläuft. Somit verlaufen die Schneidkanten 42 auch stets im Rahmen der üblichen Fertigungsgenauigkeiten senkrecht zu den Klammerstegen 16 der im Klammermagazin 32 aufgenommenen Heftklammern 12, da sich die Reihe der Heftklammern 12 in ihrer Projektion auf die Aufstellfläche 44 ebenfalls in Längsrichtung 20 erstreckt. Eine in Fig. 2, 3a, 3b dargestellte Baugruppe 46, zu der der Schneidblock 40 gehört, und die fest mit dem Ambossschenkel 26 verbunden ist, weist zudem zwei zwischen zwei Seitenplatten 48 angeordnete, baugleiche Biegehebel 50 auf. Jeder der Biegehebel 50 ist um eine Schwenkachse 52 verschwenkbar am Ambossschenkel 26 zwischen den Seitenplatten 48 gelagert. Er weist einen ersten Hebelarm 54 auf, der an der Oberseite eine Biegefläche 56 aufweist, sowie einen längeren zweiten Hebelarm 58, der am Unterteil 18 aufliegt. Die Projektion der Schwenkachsen 52 in die Aufstellfläche 44 verläuft dabei in Längsrichtung 20. Die Schwenkachsen 52 verlaufen somit innerhalb der Fertigungstoleranzen senkrecht zu den Klammerstegen 16 der im Klammermagazin 32 aufgenommenen Heftklammern 12.

Beim Niederdrücken des Ambossschenkels 26 in Richtung zum Unterteil 18 während des Heftvorgangs werden die zweiten Hebelarme 58 auf den Boden des Unterteils 18 gedrückt, so dass aus dem Niederdrücken ein Verschwenken der Biegehebel 50 um die Schwenkachsen 52 resultiert. In der in Fig. 1 dargestellten Ruhestellung des Heftklammergeräts 10 befinden sich die Biegehebel 50 ebenfalls in einer Ruhestellung, in der die Biegeflächen 56 in einem positiven spitzen Winkel zu einer Auflagefläche 60 an der Oberseite der Auflageplatte 38 angeordnet sind. Dieser Winkel verkleinert sich beim Heftvorgang, also beim Verschwenken der Biegehebel 50. Dabei kommen die freien Enden der Klammerschenkel 14 nach dem Durchstoßen des Blattguts jeweils auf einer der Biegeflächen 56 zur Anlage, und die durch das Blattgut durchgestoßenen Endabschnitte der Klammerschenkel 14 werden mittels Verschwenken der Biegehebel 50 aufeinander zu umgebogen. Etwaige überschüssige Endpartien der im vorliegenden Ausführungsbeispiel sehr lang ausgeführten Klammerschenkel 14 werden beim Umbiegen von den Biegehebeln 50 gegen die Schneidkanten 42 gedrückt und abgeschnitten. Um an den Biegeflächen 56 zur Anlage kommen zu können, werden die Klammerschenkel 14 nach dem Durchstoßen des Blattguts mit ihren freien Enden durch Öffnungen 62 in der Auflageplatte 38 durchgeführt. Die Schwenkachsen 52 sind in einem solchen Abstand zueinander angeordnet und die ersten Hebelarme 54 sind so dimensioniert, dass letztere beim Verschwenken der Biegehebel 50 an den Schneidkanten 42 vorbei beweglich sind. Die Biegehebel 50 können dann aus der Ruhestellung bis in eine Endstellung verschwenkt werden, in der ihre Biegeflächen 56 parallel oder in einem negativen spitzen Winkel zur Auflagefläche angeordnet sind.

Die ersten Hebelarme 54 sind bezüglich einer in der Mitte zwischen den Schwenkachsen 52 in Längsrichtung 20 verlaufenden Symmetrieebene spiegelsymmetrisch zueinander angeordnet. In axialer Richtung der Schwenkachsen 52 weisen die Biegeflächen 56 zudem dieselbe Erstreckung auf. Dagegen weisen die zweiten Hebelarme 58 an ihren freien Enden 64 beginnende und sich ein Stück weit in Richtung zur jeweiligen Schwenkachse 52 erstreckende Endabschnitte 66 auf, deren in axialer Richtung der Schwenkachsen 52 gemessene Dicke geringer ist als die maximale Dicke der ersten Hebelarme, die durch die Erstreckung der Biegefläche 56 in axialer Richtung der Schwenkachsen 52 definiert wird. Die Dicke der Endabschnitte 66 ist dabei kleiner als die Hälfte der maximalen Dicke der ersten Hebelarme 54, so dass die Endabschnitte 66, wie in Fig. 3a, 3b gezeigt, beim Heftvorgang aneinander vorbei bewegt werden können, ohne miteinander zu kollidieren.

Zusammenfassend ist Folgendes festzuhalten: Die Erfindung betrifft ein Heftklammergerät 10 zum Zusammenheften von Blattgut mittels Heftklammern 12, die jeweils zwei Klammerschenkel 14 und einen die Klammerschenkel 14 miteinander verbindenden, quer zu diesen verlaufenden Klammersteg 16 aufweisen, mit einem eine Auflageplatte 38 zum Auflegen des Blattguts aufweisenden Ambossschenkel 26, der einen Schneidblock 40 mit zwei Schneidkanten 42 zum Abschneiden von überschüssigen Endpartien der Klammerschenkel 14 trägt, mit einer bezüglich des Ambossschenkels 26 verschwenkbar gelagerten, ein die Heftklammern 12 in einer Reihe mit aneinander anliegenden, parallel zueinander ausgerichteten Klammerstegen 16 aufnehmendes Klammermagazin 32 und einen Treiber 36 zum Durchdrücken einzelner Heftklammern 12 mit den freien Enden ihrer Klammerschenkel 14 voran durch das Blattgut aufweisenden Klammereinheit 30, mit einem Unterteil 18, an dem der Ambossschenkel 26 gegen eine Rückstellkraft auf dieses zu beweglich gelagert ist, und mit zwei um jeweils eine Schwenkachse 52 verschwenkbar am Ambossschenkel 26 gelagerten zweiarmigen Biegehebeln 50, die jeweils einen eine Biegefläche 56 zum Umbiegen der Klammerschenkel 14 aufweisenden ersten Hebelarm 54 und einen zweiten Hebelarm 58 aufweisen, wobei bei Annäherung des Ambossschenkels 26 an das Unterteil 18 die zweiten Hebelarme 58 durch Beaufschlagung mittels des Unterteils 18 um die Schwenkachsen 52 verschwenkt werden und die Biegeflächen 56 die Klammerschenkel 14 aufeinander zu umbiegen und etwaige überschüssige Endpartien durch Andrücken gegen die Schneidkanten 42 abschneiden. Erfindungsgemäß ist vorgesehen, dass die Schwenkachsen 52 im Wesentlichen senkrecht zu den Klammerstegen 16 der im Klammermagazin 32 aufgenommenen Heftklammern 12 verlaufen und dass die zweiten Hebelarme 58 an ihren freien Enden 64 beginnende Endabschnitte 66 aufweisen, die in axialer Richtung der Schwenkachsen 52 so zueinander versetzt angeordnet sind, dass sie sich bei Annäherung des Ambossschenkels 26 an das Unterteil 18 aneinander vorbei bewegen.

## Patentansprüche

1. Heftklammergerät zum Zusammenheften von Blattgut mittels Heftklammern (12), die jeweils zwei Klammerschenkel (14) und einen die Klammerschenkel (14) miteinander verbindenden, quer zu diesen verlaufenden Klammersteg (16) aufweisen, mit einem eine Auflageplatte (38) zum Auflegen des Blattguts aufweisenden Ambossschenkel (26), der einen Schneidblock (40) mit zwei Schneidkanten (42) zum Abschneiden von überschüssigen Endpartien der Klammerschenkel (14) trägt, mit einer bezüglich des Ambossschenkels (26) verschwenkbar gelagerten, ein die Heftklammern (12) in einer Reihe mit aneinander anliegenden, parallel zueinander ausgerichteten Klammerstegen (16) aufnehmendes Klammermagazin (32) und einen Treiber (36) zum Durchdrücken einzelner Heftklammern (12) mit den freien Enden ihrer Klammerschenkel (14) voran durch das Blattgut aufweisenden Klammereinheit (30), mit einem Unterteil (18), an dem der Ambossschenkel (26) gegen eine Rückstellkraft auf dieses zu beweglich gelagert ist, und mit zwei um jeweils eine Schwenkachse (52) verschwenkbar am Ambossschenkel (26) gelagerten zweiarmigen Biegehebeln (50), die jeweils einen eine Biegefläche (56) zum Umbiegen der Klammerschenkel (14) aufweisenden ersten Hebelarm (54) und einen zweiten Hebelarm (58) aufweisen, wobei bei Annäherung des Ambossschenkels (26) an das Unterteil (18) die zweiten Hebelarme (58) durch Beaufschlagung mittels des Unterteils (18) um die Schwenkachsen (52) verschwenkt werden und die Biegeflächen (56) die Klammerschenkel (14) aufeinander zu umbiegen und etwaige überschüssige Endpartien durch Andrücken gegen die Schneidkanten (42) abschneiden, **dadurch gekennzeichnet, dass** die Schwenkachsen (52) im Wesentlichen senkrecht zu den Klammerstegen (16) der im Klammermagazin (32) aufgenommenen Heftklammern (12) verlaufen und dass die zweiten Hebelarme (58) an ihren freien Enden (64) beginnende Endabschnitte (66) aufweisen, die in axialer Richtung der Schwenkachsen (52) so zueinander versetzt angeordnet sind, dass sie sich bei Annäherung des Ambossschenkels (26) an das Unterteil (18) aneinander vorbei bewegen.

2. Heftklammergerät nach Anspruch 1, **dadurch gekennzeichnet, dass** die in axialer Richtung der Schwenkachsen (52) gemessene Dicke der Endabschnitte (66) geringer ist als die in axialer Richtung der Schwenkachsen (52) gemessene maximale Dicke der ersten Hebelarme (54).

3. Heftklammergerät nach Anspruch 1 oder 2, **dadurch gekennzeichnet, dass** beide Biegeflächen (56) in axialer Richtung der Schwenkachsen (52) dieselbe Erstreckung aufweisen.

4. Heftklammergerät nach Anspruch 3, **dadurch gekennzeichnet, dass** die ersten Hebelarme (54) bezüglich einer in der Mitte zwischen den Schwenkachsen (52) senkrecht zu den Klammerstegen (16) der im Klammermagazin (32) aufgenommenen Heftklammern (12) verlaufenden Symmetrieebene spiegelsymmetrisch zueinander angeordnet sind.

5. Heftklammergerät nach einem der vorangehenden Ansprüche, **dadurch gekennzeichnet, dass** die Dicke der Endabschnitte (66) höchstens halb so groß ist wie die maximale Dicke der ersten Hebelarme (54).

6. Heftklammergerät nach einem der vorangehenden Ansprüche, **dadurch gekennzeichnet, dass** die Schwenkachsen (52) in einem solchen Abstand zueinander angeordnet sind, dass die ersten Hebelarme (54) an den Schneidkanten (42) vorbei beweglich sind.

7. Heftklammergerät nach einem der vorangehenden Ansprüche, **dadurch gekennzeichnet, dass** die Auflageplatte (38) beiderseits des Schneidblocks (40) Öffnungen (62) zum Durchführen der freien Enden der Klammerschenkel (14) nach Durchstoßen des Blattguts aufweist.

8. Heftklammergerät nach einem der vorangehenden Ansprüche, **dadurch gekennzeichnet, dass** die Biegeflächen (56) bei Annäherung des Ambossschenkels (26) an das Unterteil (18) jeweils von einer Ruhestellung, in der sie in einem positiven spitzen Winkel zu einer Auflagefläche (60) an der Oberseite der Auflageplatte (38) angeordnet sind, in eine Klammerstellung verschwenkbar sind, in der sie parallel oder in einem negativen spitzen Winkel zur Auflagefläche (60) angeordnet sind.

## Claims

1. Stapler for stapling sheet material by means of staples (12), each staple (12) having two staple legs (14) and a staple crown (16) interconnecting the staple legs (14) and extending transversely to them, with an anvil arm (26) having a support plate (38) for placing the sheet material thereon, the anvil arm (26) carrying a cutting pad (40) with two cutting edges (42) for cutting off excess end parts of the staple legs (14), with a stapling unit (30) that is pivotally mounted relative to the anvil arm (26), which stapling unit (30) comprises a staple magazine (32) receiving the staples (12) in a row with the staple crowns (16) mutually abutting and being aligned parallel to each other and a driver (36) for pushing individual staples (12) with the free ends of their staple legs (14) first through the sheet material, with a base part (18), on which the anvil arm (16) is mounted movably towards it against a restoring force, and with two two-armed bending levers (50) pivotably mounted on the anvil arm (26) about a respective pivot axis (52), each bending lever (50) having a first lever arm (54) with a bending surface (56) for bending the staple legs (14) and a second lever arm (58), wherein upon approach of the anvil arm (26) to the base part (18), the second lever arms (58) are pivoted by action of the base part (18) about the pivot axes (52) and the bending surfaces (56) bend the staple legs (14) towards each other and cut off any excess end portions by pressing against the cutting edges (42), **characterized in that** the pivot axes (52) extend substantially perpendicular to the staple crowns (16) of the staples (12) received in the staple magazine (32) and that the second lever arms (58) have end portions (66) beginning at their free ends (64) which are arranged offset to one another in the axial direction of the pivot axes (52) so that they move past one another as the anvil arm (26) approaches the base part (18).

2. Stapler according to claim 1, **characterized in that** the thickness of the end portions (66) measured in the axial direction of the pivot axes (52) is smaller than the maximum thickness of the first lever arms (54) measured in the axial direction of the pivot axes (52).

3. Stapler according to claim 1 or 2, **characterized in that** both bending surfaces (56) have the same extension in the axial direction of the pivot axes (52).

4. Stapler according to claim 3, **characterized in that** the first lever arms (54) are arranged in mirror symmetry to each other with respect to a symmetry plane extending perpendicular to the staple crowns (16) of the staples (12) received in the staple magazine (32) in the middle between the pivot axes (52).

5. Stapler according to one of the preceding claims, **characterized in that** the thickness of the end portions (66) is at most half as large as the maximum thickness of the first lever arms (54).

6. Stapler according to one of the preceding claims, **characterized in that** the pivot axes (52) are arranged at such a distance from each other, that the first lever arms (54) are movable past the cutting edges (42).

7. Stapler according to one of the preceding claims, **characterized in that** the support plate (38) on both sides of the cutting pad (40) has openings (62) for passing through the free ends of the staple legs (14) after piercing the sheet material.

8. Stapler according to one of the preceding claims, **characterized in that** the bending surfaces (56) are pivoted upon approach of the anvil arm (26) to the base part (18) in each case from a rest position in which they are arranged at a positive acute angle to a support surface (60) on the upper side of the support plate (38) into a stapling position in which they are arranged parallel or at a negative acute angle to the support surface (60).

## Revendications

1. Dispositif d'agrafage servant à agrafer ensemble un matériau en feuille au moyen d'agrafes (12) qui présentent respectivement deux pattes d'agrafe (14) et une couronne d'agrafe (16) reliant l'une à l'autre les pattes d'agrafe (14), s'étendant transversalement à celles-ci, comprenant une branche d'enclume (26) présentant une plaque d'appui (38) pour placer le matériau en feuille, laquelle branche d'enclume porte un bloc de coupe (40) doté de deux arêtes de coupe (42) servant à couper des parties d'extrémité en excès des pattes d'agrafe (14), comprenant une unité d'agrafage (30) montée pivotante par rapport à la branche d'enclume (26), présentant un magasin d'agrafes (32) recevant les agrafes (12) en une rangée avec les couronnes d'agrafe (16) en butée les unes contre les autres et orientées parallèlement les unes aux autres et un poussoir (36) servant à pousser des agrafes (12) individuelles, avec les extrémités libres de leurs pattes d'agrafe (14) en avant, à travers le matériau en feuille, comprenant une partie inférieure (18), sur laquelle la branche d'enclume (26) est montée de manière déplaçable vers celle-ci à l'encontre d'une force de rappel, et comprenant deux leviers de flexion (50) à deux bras montés sur la branche d'enclume (26) de manière pivotante autour d'un axe de pivotement (52) respectivement, lesquels leviers présentent respectivement un premier bras de levier (54) présentant une surface de flexion (56) pour plier les pattes d'agrafe (14) et un deuxième bras de levier (58), et lorsque la branche d'enclume (26) s'approche de la partie inférieure (18), les deuxièmes bras de levier (58) étant pivotés autour des axes de pivotement (52) par sollicitation au moyen de la partie inférieure (18) et les surfaces de flexion (56) pliant les pattes d'agrafe (14) l'une vers l'autre et coupant toutes parties d'extrémité en excès par pression contre les arêtes de coupe (42), **caractérisé en ce que** les axes de pivotement (52) s'étendent sensiblement perpendiculairement aux couronnes (16) des agrafes (12) reçues dans le magasin d'agrafes (32), et **en ce que** les deuxièmes bras de levier (58) présentent des parties d'extrémité (66) commençant à leurs extrémités libres (64), lesquelles parties d'extrémité sont disposées de manière décalée les unes par rapport aux autres dans la direction axiale des axes de pivotement (52), de telle sorte que, lorsque la branche d'enclume (26) s'approche de la partie inférieure (18), elles se déplacent les unes devant les autres.

2. Dispositif d'agrafage selon la revendication 1, **caractérisé en ce que** l'épaisseur, mesurée dans la direction axiale des axes de pivotement (52), des parties d'extrémité (66) est inférieure à l'épaisseur maximale, mesurée dans la direction axiale des axes de pivotement (52), des premiers bras de levier (54).

3. Dispositif d'agrafage selon la revendication 1 ou 2, **caractérisé en ce que** les deux surfaces de flexion (56) présentent la même étendue dans la direction axiale des axes de pivotement (52).

4. Dispositif d'agrafage selon la revendication 3, **caractérisé en ce que** les premiers bras de levier (54) sont disposés en symétrie miroir l'un par rapport à l'autre par rapport à un plan de symétrie s'étendant au centre entre les axes de pivotement (52) perpendiculairement aux couronnes (16) des agrafes (12) reçues dans le magasin d'agrafes (32).

5. Dispositif d'agrafage selon l'une des revendications précédentes, **caractérisé en ce que** l'épaisseur des parties d'extrémité (66) est au plus égale à la moitié de l'épaisseur maximale des premiers bras de levier (54).

6. Dispositif d'agrafage selon l'une des revendications précédentes, **caractérisé en ce que** les axes de pivotement (52) sont disposés à une telle distance l'un de l'autre que les premiers bras de levier (54) sont déplaçables devant les arêtes de coupe (42).

7. Dispositif d'agrafage selon l'une des revendications précédentes, **caractérisé en ce que** la plaque d'appui (38) présente, de part et d'autre du bloc de coupe (40), des ouvertures (62) servant au passage des extrémités libres des pattes d'agrafe (14) après la perforation du matériau en feuille.

8. Dispositif d'agrafage selon l'une des revendications précédentes, **caractérisé en ce que** les surfaces de flexion (56), lorsque la branche d'enclume (26) s'approche de la partie inférieure (18), peuvent être pivotées respectivement d'une position de repos, dans laquelle elles sont disposées suivant un angle aigu positif par rapport à une surface d'appui (60) sur le côté supérieur de la plaque d'appui (38), à une position d'agrafage, dans laquelle elles sont disposées parallèlement ou suivant un angle aigu négatif par rapport à la surface d'appui (60).
